# EUROPÄISCHE PATENTSCHRIFT

(11) **EP 2 888 146 B1**
(45) Veröffentlichungstag und Bekanntmachung des Hinweises auf die Patenterteilung: **03.04.2019**
(21) Anmeldenummer: 13763211.3
(22) Anmeldetag: 11.09.2013
(51) Int. Cl.: B61K 9/04, B61K 9/08

(54) **VORRICHTUNG FÜR EIN SCHIENENFAHRZEUG**
DEVICE FOR A RAIL VEHICLE
DISPOSITIF POUR VÉHICULE FERROVIAIRE

(30) Priorität: 28.09.2012 DE 102012217830
(43) Veröffentlichungstag der Anmeldung: 01.07.2015
(73) Patentinhaber: Siemens Mobility GmbH, 81739 München (DE)
(72) Erfinder: HARRER, Michael, 91052 Erlangen (DE); WIESAND, Manfred, 90559 Burgthann (DE)
(86) Internationale Anmeldenummer: PCT/EP2013/068777
(87) Internationale Veröffentlichungsnummer: WO 2014/048737

(56) Entgegenhaltungen:
- WO-A1-2006/092263
- WO-A1-2008/141775
- DE-A1- 19 852 220
- DE-A1-102007 051 126
- US-A1- 2009 001 226

## Beschreibung

Die Erfindung betrifft eine Vorrichtung für ein Schienenfahrzeug, die eine Steuereinrichtung mit einem elektronischen Steuergerät und einem ersten Drehgeschwindigkeitssensor und eine Überwachungseinrichtung mit einem elektronischen Überwachungsgerät, einem ersten Temperatursensor und einem ersten Beschleunigungssensor aufweist, wobei das eine elektronischen Steuergerät und das eine elektronische Überwachungsgerät zu einer baulichen Einheit zusammengefasst sind, die ein kombiniertes Steuer- und Überwachungsgerät bildet, und wobei die ersten Sensoren an einem ersten Drehgestell eines Wagens des Schienenfahrzeugs angeordnet sind und erste Signale an das kombinierte Steuer- und Überwachungsgerät ausgeben, und bei der die Steuereinrichtung einen weiteren zweiten Drehgeschwindigkeitssensor und die Überwachungseinrichtung einen weiteren zweiten Temperatursensor und einen weiteren zweiten Beschleunigungssensor aufweist, wobei die weiteren zweiten Sensoren an einem weiteren Drehgestell des einen Wagens angeordnet sind und weitere zweite Signale ausgeben.

Eine derartige gattungsgemäße Vorrichtung ist beispielsweise aus der Druckschrift EP 2 050 639 B1 bekannt. Hier findet sich bereits der Hinweis, dass heutzutage im Schienenfahrzeugverkehr Fahrwerksüberwachungseinrichtungen immer mehr an Bedeutung gewinnen und dass diese aus Sicherheitsgründen in Richtlinien genormt werden. Des Weiteren findet sich hier der Hinweis, dass beispielsweise die technische Spezifikation für die Interoperabilität (TSI) vom Amtsblatt der Europäischen Gemeinschaft für Hochgeschwindigkeitszüge on Board Systeme zur Erkennung von instabilem Lauf bzw. von defekten Dämpfern fordert. Bei der bekannten Einrichtung ist nur das eine kombinierte Steuer- und Überwachungsgerät im Wagen vorgesehen, so dass neben den ersten Signalen auch die weiteren zweiten Signale direkt an das eine kombinierte Steuer- und Überwachungsgerät ausgegeben werden.

Weiterhin ist aus der Druckschrift DE 10 2077 051 126 A1 eine Messeinrichtung für ein Messfahrzeug bekannt, bei der einerseits ein erster Wegsensor und ein erster Beschleunigungssensor, die an einem ersten Drehgestell angeordnet sind, ihre ersten Messsignale an eine erste Steuereinheit und ein weiterer Wegsensor und ein weiterer Beschleunigungssensor, die an einem weiteren Drehgestell angeordnet sind, ihre weiteren Messsignale an eine weitere erste Steuereinheit ausgeben. Die erste Steuereinheit und die weitere erste Steuereinheit wandeln dabei die Messsignale der ihnen zugeordneten Sensoren anhand von Skalierungsdaten, die in Speichern der zugeordneten Sensoren abgespeichert sind, in standardisierte und digitalisierte Messdaten um. Andererseits wandeln bei dieser bekannten Vorrichtung ein erster akustischer Sensor, der an dem ersten Drehgestell angeordnet ist, und ein weiterer akustischer Sensor, der an dem weiteren Drehgestell angeordnet ist, ihre Messsignale jeweils selbst in entsprechende standardisierte Messdaten um und geben diese an eine zweite Steuereinrichtung aus. Die Messdaten der ersten Steuereinheit und der weiteren ersten Steuereinheit sowie die Messdaten des ersten akustischen Sensors und des weiteren akustischen Sensors werden von der einen zweiten Steuereinrichtung abgefragt und einer Vorverarbeitung unterzogen, wobei diese Vorverarbeitung beispielsweise die Generierung von Ereignissen (Warnungen, Alarme, Fehler- und Statusmeldungen etc.) umfasst.

Ausgehend von einer Vorrichtung mit den Merkmalen des Oberbegriffes des Patentanspruches 1 (EP 2 050 639 B1) liegt der Erfindung die Aufgabe zugrunde, diese Vorrichtung hinsichtlich ihrer Steuerfunktion und/oder ihrer Überwachungsfunktion zu verbessern.

Erfindungsgemäß wird diese Aufgabe dadurch gelöst, dass die Steuereinrichtung ein weiteres elektronisches Steuergerät und ein weiteres elektronisches Überwachungsgerät aufweist, die zu einer weiteren baulichen Einheit zusammengefasst sind, die ein weiteres kombiniertes Steuer- und Überwachungsgerät bildet, wobei die weiteren zweiten Sensoren ihre weiteren zweiten Signale an das weitere kombinierte Steuer- und Überwachungsgerät ausgeben.

Der besondere Vorteil der neuen Vorrichtung besteht darin, dass bei einer derartigen Gestaltung sowohl die Sensorik als auch die elektronischen Geräte redundant ausgebildet sind, so dass die Vorrichtung besonders sicher ist.

Es wird als vorteilhaft angesehen, wenn die Steuereinrichtung einen zweiten Drehgeschwindigkeitssensor und die Überwachungseinrichtung einen zweiten Temperatursensor und einen zweiten Beschleunigungssensor aufweist, wobei die zweiten Sensoren an dem einen Drehgestell des Wagens des Schienenfahrzeugs angeordnet sind und zweite Signale an das weitere kombinierte Steuer- und Überwachungsgerät ausgeben.

Auch wird es als vorteilhaft angesehen, wenn die Steuereinrichtung einen weiteren ersten Drehgeschwindigkeitssensor und die Überwachungseinrichtung einen weiteren ersten Temperatursensor und einen weiteren ersten Beschleunigungssensor aufweist, wobei die weiteren ersten Sensoren an dem weiteren Drehgestell des Wagens des Schienenfahrzeugs angeordnet sind und weitere erste Signale an das eine kombinierte Steuer- und Überwachungsgerät ausgeben.

Noch sicherer ist die Vorrichtung, wenn die beiden kombinierte Steuer- und Überwachungsgeräte über einen Gerätebus verbunden sind, wobei das eine kombinierte Steuer- und Überwachungsgerät die ersten Signale und/oder die weiteren ersten Signale über den Gerätebus an das weitere kombinierte Steuer- und Überwachungsgeräte übermittelt und/oder wenn das weitere kombinierte Steuer- und Überwachungsgerät die zweiten Signale und/oder die weiteren zweiten Signale über den Gerätebus an das eine kombinierte Steuer- und Überwachungsgeräte übermittelt.

Die Drehgeschwindigkeitssensoren sind vorzugsweise an Radsatzlagern der Drehgestelle angeordnet und geben Drehgeschwindigkeitssignale an die kombinierten Steuer- und Überwachungsgeräte.

Auch die Temperatursensoren sind vorzugsweise an Radsatzlagern der Drehgestelle angeordnet und geben Temperatursignale an die kombinierten Steuer- und Überwachungsgeräte aus.

Ferner sind die Beschleunigungssensoren vorzugsweise an Drehgestellrahmen der Drehgestelle angeordnet, insbesondere derart, dass ihre Detektionsrichtungen in Querrichtung des Schienenfahrzeugs verlaufen, und geben Beschleunigungssignale an die kombinierten Steuer- und Überwachungsgeräte aus.

Zur Lösung der erfindungsgemäßen Aufgabe wird es auch als vorteilhaft angesehen, wenn die Steuereinrichtung einen dritten Drehgeschwindigkeitssensor und die Überwachungseinrichtung einen dritten Temperatursensor aufweist, wobei die dritten Sensoren an dem einen Drehgestell des Wagens des Schienenfahrzeugs angeordnet sind und dritte Signale an das eine kombinierte Steuer- und Überwachungsgerät ausgeben, und/oder wenn die Steuereinrichtung einen weiteren dritten Drehgeschwindigkeitssensor und die Überwachungseinrichtung einen weiteren dritten Temperatursensor aufweist, wobei die weiteren dritten Sensoren an dem weiteren Drehgestell des Wagens des Schienenfahrzeugs angeordnet sind und weitere dritte Signale an das eine kombinierte Steuer- und Überwachungsgerät ausgeben.

Zur Lösung der erfindungsgemäßen Aufgabe wird es außerdem als vorteilhaft angesehen, wenn die Steuereinrichtung einen vierten Drehgeschwindigkeitssensor und die Überwachungseinrichtung einen vierten Temperatursensor aufweist, wobei die vierten Sensoren an dem einen Drehgestell des Wagens des Schienenfahrzeugs angeordnet sind und vierte Signale an das weitere kombinierte Steuer- und Überwachungsgerät ausgeben, und/oder wenn die Steuereinrichtung einen weiteren vierten Drehgeschwindigkeitssensor und die Überwachungseinrichtung einen weiteren vierten Temperatursensor aufweist, wobei die weiteren vierten Sensoren an dem weiteren Drehgestell des Wagens des Schienenfahrzeugs angeordnet sind und weitere vierte Signale an das weitere kombinierte Steuer- und Überwachungsgerät ausgeben.

Es kann außerdem mit Vorteil vorgesehen sein, dass die Überwachungseinrichtung an jedem Drehgestell vier zusätzliche Temperatursensoren aufweist, wobei jeweils zwei der vier zusätzlichen Temperatursensoren jedes der Drehgestelle ihre Signale an das eine kombinierte Steuer- und Überwachungsgerät ausgeben, und wobei jeweils die anderen zwei der vier zusätzlichen Temperatursensoren jedes der Drehgestelle ihre Signale an das weitere kombinierte Steuer- und Überwachungsgerät ausgeben.

Die Erfindung bezieht sich auch auf ein Schienenfahrzeug mit zumindest einem Wagen, bei dem der zumindest eine Wagen eine Vorrichtung nach einem der Ansprüche 1 bis 10 aufweist.

Die Erfindung wird im Weiteren anhand der Figuren 1 bis 9 näher erläutert. Dabei zeigen die
- Figur 1: ein erfindungsgemäßes Schienenfahrzeug mit Wagen, die jeweils zwei Drehgestelle, einen von den zwei Drehgestellen getragenen Wagenkasten sowie eine erfindungsgemäße Vorrichtung aufweisen, die
- Figur 2: eine schematische Darstellung eines Wagens aus Figur 1 mit der erfindungsgemäßen Vorrichtung, die
- Figur 3: einen ersten Ausschnitt aus Figur 2, der die Funktion einer Steuereinrichtung der erfindungsgemäßen Vorrichtung näher zeigt, die
- Figur 4: einen zweiten Ausschnitt aus Figur 2, der eine erste Überwachungsfunktion in Form einer Rollüberwachung einer Überwachungseinrichtung der erfindungsgemäßen Vorrichtung näher zeigt, die
- Figur 5: einen dritten Ausschnitt aus Figur 2, der einen ersten Teil einer zweiten Überwachungsfunktion in Form einer Heißläuferüberwachungsfunktion der Überwachungseinrichtung näher zeigt, die
- Figur 6: einen vierten Ausschnitt aus Figur 2, der einen zweiten Teil der Heißläuferüberwachungsfunktion zeigt, die
- Figur 7: einen fünften Ausschnitt aus Figur 2, der eine dritte Überwachungsfunktion in Form einer Laufstabilitätsüberwachung der Überwachungseinrichtung näher zeigt, die
- Figur 8: eine gegenüber der Figur 7 modifizierte Ausführungsform der erfindungsgemäßen Vorrichtung und die
- Figur 9: einen sechsten Ausschnitt aus Figur 2, der eine Diagnosefunktion einer Diagnoseeinrichtung der erfindungsgemäßen Vorrichtung näher zeigt.

Die Figur 1 zeigt ein erfindungsgemäßes Schienenfahrzeug 1 mit mehreren Wagen 2, 3, 4. Jeder Wagen weist ein aus zwei Drehgestellen 5, 6 gebildetes Fahrwerk und einen Wagenkasten 7 auf. Die Drehgestelle 5 und 6 weisen jeweils zwei Radsätze 8, 9 bzw. 10, 11 auf, die über eine Primärfederung 12, 13 bzw. 14, 15 an einem Drehgestellrahmen 16 bzw. 17 befestigt sind. Der Wagenkasten 7 ist über eine Sekundärfederung 18, 19 von den Drehgestellrahmen 16, 17 getragen.

Jeder der Radsätze 8, 9, 10, 11 weist eine über zwei Radsatzlager 20 und 21, 22 und 23, 24 und 25, 26 und 27 drehbar gelagerte Welle 28, 29, 30, 31 auf, an der zwei Räder 32 und 33, 34 und 35, 36 und 37, 38 und 39 und zwei Bremsscheiben 40 und 41, 42 und 43, 44 und 45, 46 und 47 befestigt sind (vgl. auch Figur 2).

Jeder der Wagen 2, 3, 4 ist mit einer erfindungsgemäßen Vorrichtung 48 ausgestattet.

Jede der erfindungsgemäßen Vorrichtungen 48 umfasst zwei kombinierte elektronische Steuer- und Überwachungsgeräte SG/ÜG.1, SG/ÜG.2 und zwei elektronische Diagnosegeräte DG.1, DG.2.

Gemäß Figur 2 umfasst jede der erfindungsgemäßen Vorrichtungen 48 weiterhin vier Beschleunigungssensoren 49 bis 52 zur Fahrwerksüberwachung, die gemäß Figur 7 über Beschleunigungssignalleitungen 53 bis 56 an elektronische Laufstabilitätsüberwachungen LSÜ.1, LSÜ.2 der kombinierten Steuer- und Überwachungsgeräte SG/ÜG.1, SG/ÜG.2 Beschleunigungssignale a_{y}.Ü1.1, a_{y}.Ü2.1, a_{y}.Ü1.2, a_{y}.Ü2.2 zur Fahrwerksüberwachung ausgeben.

Ferner umfasst jede der erfindungsgemäßen Vorrichtungen 48 acht Drehzahlsensoren 57 bis 64, die gemäß Figur 4 über Drehzahlsignalleitungen 65 bis 72 an elektronische Rollüberwachungen RÜ.1, RÜ.2 der kombinierten Steuer- und Überwachungsgeräte SG/ÜG.1, SG/ÜG.2 Drehzahlsignale n.1.1, n.2.1, n.3.1, n.4.1, n.1.2, n.2.2, n.3.2, n.4.2 zur Fahrwerksüberwachung ausgeben. Da aus den Drehzahlen jedoch Drehgeschwindigkeiten berechnet werden, sind im Weiteren die Drehzahlsensoren 57 bis 64 als Drehgeschwindigkeitssensoren, die Drehzahlsignalleitungen 65 bis 72 als Drehgeschwindigkeitssignalleitungen und die Drehzahlsignale als Drehgeschwindigkeitssignale bezeichnet.

Außerdem umfasst jede der erfindungsgemäßen Vorrichtungen 48 sechzehn Temperatursensoren 73 bis 88 zur Fahrwerksüberwachung, die gemäß den Figuren 5 und 6 über Temperatursignalleitungen 89 bis 104 an elektronische Heißläuferüberwachungen HLÜ.1, HLÜ.2 der kombinierten Steuer- und Überwachungsgeräte SG/ÜG.1, SG/ÜG.2 Temperatursignale T.1a.1, T.2a.1, T.3a.1, T.4a.1, T.1a.2, T.2a.2, T.3a.3, T.4a.2, T.1b.1, T.2b.1, T.3b.1, T.4b.1, T.1b.2, T.2b.2, T.3b.3, T.4b.2 zur Fahrwerksüberwachung ausgeben.

Zusätzlich umfasst jede der erfindungsgemäßen Vorrichtungen 48 vierundzwanzig Beschleunigungssensoren 105 bis 128 zur Fahrwerksdiagnose, die gemäß Figur 9 über Beschleunigungssignalleitungen 129 bis 152 an die Diagnosegeräte DG.1, Dg.2 Beschleunigungssignale aₓ.D1.1, aₓ.D2.1, aₓ.D3.1, aₓ.D4.1, aₓ.D5.1, aₓ.D6.1, aₓ.D7.1, aₓ.D8.1, aₓ.D9.1, aₓ.D10.1, a_{z}.D11.1, a_{z}.D12.1, aₓ.D1.2, aₓ.D2.2, aₓ.D3.2, aₓ.D4.2, aₓ.D5.2, aₓ.D6.2, aₓ.D7.2, aₓ.D8.2, aₓ.D9.2, aₓ.D10.2, a_{z}.D11.2, a_{z}.D12.2 zur Fahrwerksdiagnose ausgeben.

Dabei sind die beiden kombinierten Steuer- und Überwachungsgeräte SG/ÜG.1, SG/ÜG.2 der erfindungsgemäßen Vorrichtung 48 eines Wagens im Wagenkasten 7 angeordnet. Die Sensoren 49 bis 52, 57 bis 64, 73 bis 88 und 105 bis 128 hingegen sind auf die Drehgestelle 5, 6 des jeweiligen Wagens verteilt. Im Zuge der Signalleitungen 53 bis 56, 65 bis 72, 89 bis 104 und 129 bis 152, die die Sensoren der Drehgestelle mit den kombinierten Steuer- und Überwachungsgeräten der Wagenkästen verbinden, sind Steckverbindungen 153, 154, 155, 156 vorgesehen. Die Steckverbindungen 153, 154, 155, 156 bestehen aus wagenkastenseitigen Steckverbindern und zugeordneten drehgestellseitigen Steckverbindern.

Bei jedem der Drehgestelle 5 bzw. 6 umfasst der Drehgestellrahmen 16 bzw. 17 zwei Langträger 157, 158 bzw. 159, 160, die sich in Längsrichtung (Fahrtrichtung) x des Schienenfahrzeugs 1 erstrecken und zumindest einen Querträger 161 bzw. 162 der sich in Querrichtung y des Schienenfahrzeugs 1 erstreckt.

Bei jeder der erfindungsgemäßen Vorrichtungen 48 umfasst das eine SG/ÜG.1 der kombinierten Steuer- und Überwachungsgeräte ein elektronisches Steuergerät SG.1 in Form eines Bremssteuergerätes und ein elektronisches Überwachungsgerät ÜG.1, wobei das elektronische Steuergerät SG.1 und das elektronische Überwachungsgerät ÜG.1 zu einer baulichen Einheit zusammengefasst sind.

Das elektronische Steuergerät SG.1 umfasst neben einer elektronischen Bremssteuerung BS.1 auch eine elektronische Gleitschutzsteuerung GS.1. Das elektronische Überwachungsgerät ÜG.1 umfasst eine RÜ.1 der elektronischen Rollüberwachungen, eine HLÜ.1 der elektronischen Heißläuferüberwachungen und eine LSÜ.1 der elektronischen Laufstabilitätsüberwachungen.

Die eine elektronische Gleitschutzsteuerung GS.1 und die eine elektronische Rollüberwachung RÜ.1 sind außerdem zu einer elektronischen Einheit kombiniert, so dass die Drehgeschwindigkeitssignale auch von der elektronischen Gleitschutzsteuerung GS.1 verarbeitet werden. Über diese elektronische Einheit gelangen die Drehgeschwindigkeitssignale auch zur Bremssteuerung BS.1.

Daneben umfasst das weitere SG/ÜG.2 der kombinierten Steuer- und Überwachungsgeräte bei jeder der erfindungsgemäßen Vorrichtungen 48 ein weiteres elektronisches Steuergerät SG.2 in Form eines Bremssteuergerätes und ein weiteres elektronisches Überwachungsgerät ÜG.2, wobei das weitere elektronische Steuergerät SG.2 und das weitere elektronische Überwachungsgerät ÜG.2 zu einer weiteren baulichen Einheit zusammengefasst sind.

Das weitere elektronische Steuergerät SG.2 umfasst eine weitere elektronische Bremssteuerung BS.2. Das weitere elektronische Überwachungsgerät ÜG.2 umfasst eine weitere RÜ.2 der elektronischen Rollüberwachungen, eine weitere HLÜ.2 der elektronischen Heißläuferüberwachungen und eine weitere LSÜ.2 der elektronischen Laufstabilitätsüberwachungen.

Hier gelangen die Drehgeschwindigkeitssignale über die weitere elektronische Rollüberwachung RÜ.2 zu der weiteren elektronischen Bremssteuerung BS.2.

Das weitere kombinierten Steuer- und Überwachungsgeräte SG/ÜG.2 kann aber auch so wie das eine kombinierten Steuer- und Überwachungsgeräte SG/ÜG.1 ausgebildet sein - also auch eine elektronische Gleitschutzsteuerung aufweisen.

Die Steuergeräte SG.1 und SG.2, die Drehgeschwindigkeitssensoren 57 bis 64 und die Drehgeschwindigkeitssignalleitungen 65 bis 72 der erfindungsgemäßen Vorrichtung 48 eines Wagens bilden zusammen eine Steuereinrichtung SE zur Steuerung einer Bremseinrichtung BE des jeweiligen Wagen.

Dabei steuert die Bremssteuerung BS.1 über Bremssteuersignalleitungen 163 bis 166 Bremssteuersignale bs.1.1, bs.2.1, bs.3.1, bs.4.1 an Ventilvorrichtungen 167 bis 170 der Bremseinrichtung BE aus. An diese Ventilvorrichtungen 167 bis 170 sind über Versorgungsleitungen 171 bis 174 hier nicht gezeigte pneumatische Versorgungseinrichtungen angeschlossen.

Weiterhin steuert die Gleitschutzsteuerung GS.1 über Gleitschutzsignalleitungen 175 bis 178 Gleitschutzsteuersignale gs.1.1 gs.2.1, gs.3.1, gs.4.1 an die Ventilvorrichtungen 167 bis 170 aus.

Die Ventilvorrichtungen 167 bis 170 regeln anhand der Bremssteuer- und Gleitschutzsignale den Druck in Bremszylindern 179 bis 186 der Bremseinrichtung BE, mittels derer bei einer Bremsanforderung mit Bremsbelägen versehene Bremsbacken in Reibschluss mit den Bremsscheiben 40 bis 47 gelangen. Hierzu sind die Bremszylinder 179 bis 186 über pneumatische Leitungen 187 bis 194 mit den Ventilvorrichtungen 167 bis 170 verbunden.

Außerdem kann die weitere Bremssteuerung BS.2 über weitere Bremssteuersignalleitungen 195 bis 198 redundant weitere Bremssteuersignale bs.1.2, bs.2.2, bs.3.2, bs.4.2 an die Ventilvorrichtungen 167 bis 170 aussteuern.

Die Überwachungsgeräte ÜG.1 und ÜG.2, die Drehgeschwindigkeitssensoren 57 bis 64, die Temperatursensoren 73 bis 88 und die Beschleunigungssensoren 49 bis 52 sowie die entsprechenden Signalleitungen 65 bis 72, 89 bis 104 und 53 bis 56 der erfindungsgemäßen Vorrichtung 48 eines Wagens bilden zusammen eine Überwachungseinrichtung ÜE des hier aus den zwei Drehgestellen 5, 6 gebildeten Fahrwerkes des jeweiligen Wagens.

Die beiden kombinierten Steuer- und Überwachungsgeräte SG/ÜG.1, SG/ÜG.2 sind zum Einen dem einen Drehgestell 5 zugeordnet.

Hierzu ist einerseits ein erster 57 der Drehgeschwindigkeitssensoren an einem ersten 20 der Radsatzlager des Radsatzes 8 des einen Drehgestells 5 angeordnet. Dieser erste Drehgeschwindigkeitssensor 57 gibt sein erstes Drehgeschwindigkeitssignal n.1.1 an die Gleitschutzsteuerung GS.1 und die Bremssteuerung BS.1 des einen elektronischen Steuergerätes SG.1 aus. Ein erster 73 der Temperatursensoren ist ebenfalls an dem ersten Radsatzlager 20 angeordnet und gibt sein erstes Temperatursignal T.1a.1 an das eine elektronische Überwachungsgerät ÜG.1 aus. Ein erster 49 der Beschleunigungssensoren, der an dem Drehgestellrahmen 16 des einen Drehgestells 5 angeordnet ist, gibt sein erstes Beschleunigungssignal a_{y}.Ü1.1 an das eine elektronische Überwachungsgerät ÜG.1 aus.

Andererseits ist ein zweiter 58 der Drehgeschwindigkeitssensoren an einem zweiten 23 der Radsatzlager des Radsatzes 9 des einen Drehgestells 5 angeordnet und gibt sein zweites Drehgeschwindigkeitssignal n.2.1 an das weitere elektronische Steuergerät SG.2 aus. Ein zweiter 82 der Temperatursensoren ist ebenfalls an dem zweiten Radsatzlager 23 angeordnet und gibt sein zweites Temperatursignal T.2b.1 an das weitere elektronische Überwachungsgerät ÜG.1 aus. Ein zweiter der Beschleunigungssensoren 50 ist ebenfalls an dem Drehgestellrahmen 16 angeordnet und gibt sein zweites Beschleunigungssignal a_{y}.Ü2.1 an das weitere elektronische Überwachungsgerät ÜG.2 aus.

In gleicher Weise sind die beiden kombinierten Steuer- und Überwachungsgeräte SG/ÜG.1, SG/ÜG.2 dem weiteren Drehgestell 6 des Schienenfahrzeugs zugeordnet.

Hierzu ist ein weiterer erster 61 der Drehgeschwindigkeitssensoren an einem ersten 24 der Radsatzlager des Radsatzes 10 des zweiten Drehgestells 6 angeordnet und gibt sein weiteres erstes n.1.2 Drehgeschwindigkeitssignal an das eine elektronische Steuergerät SG.1 aus. Ein weiterer erster 85 der Temperatursensoren ist ebenfalls an dem ersten Radsatzlager 24 des weiteren Drehgestells 6 angeordnet und gibt sein weiteres erstes Temperatursignal T.1b.2 an das eine elektronische Überwachungsgerät ÜG.1 aus. Ein weiterer erster 51 der Beschleunigungssensor ist an dem Drehgestellrahmen 17 des weiteren Drehgestells 6 angeordnet und gibt sein weiteres erstes Beschleunigungssignal a_{y}.Ü1.2 an das eine elektronische Überwachungsgerät ÜG.1 aus.

Außerdem ist ein weiterer zweiter 62 der Drehgeschwindigkeitssensoren an einem zweiten 27 der Radsatzlager des Radsatzes 11 des zweiten Drehgestells 6 angeordnet und gibt sein weiteres zweites Drehgeschwindigkeitssignal n.2.2 an das weitere elektronische Steuergerät SG.2 aus. Ein weiterer zweiter 78 der Temperatursensoren ist an dem zweiten Radsatzlager 27 des weiteren Drehgestells 6 angeordnet und gibt sein weiteres zweites Temperatursignal T.2a.2 an das weitere elektronische Überwachungsgerät ÜG.2 aus. Ein weiterer zweiter der Beschleunigungssensoren 52 ist an dem Drehgestellrahmen 17 des weiteren Drehgestells 6 angeordnet und gibt sein weiteres zweites Beschleunigungssignal a_{y}.Ü2.2 an das weitere elektronische Überwachungsgerät ÜG.2 aus.

Die beiden kombinierte Steuer- und Überwachungsgeräte SG/ÜG.1, SG/ÜG.2 sind über einen Datenbus in Form eines Gerätebusses GBUS.Ü verbunden.

Das eine kombinierte Steuer- und Überwachungsgerät SG/ÜG.1 übermittelt die ersten Signale n.1.1, T.1a.1, a_{y}.Ü1.1 und die weiteren ersten Signale n.1.2, T.1b.2, a_{y}.Ü1.2 über den Gerätebus GBUS.Ü an das weitere kombinierte Steuer- und Überwachungsgeräte SG/ÜG.2. Außerdem übermittelt das eine kombinierte Steuer- und Überwachungsgerät SG/ÜG.1 auch die Signale n.3.1, T.2a.1, T.3a.1, T.4a.1, n.3.2, T.2b.2, T.3b.2, T.4b.2 über den Gerätebus GBUS.Ü an das weitere kombinierte Steuer- und Überwachungsgeräte SG/ÜG.2.

Ferner übermittelt das weitere kombinierte Steuer- und Überwachungsgerät SG/ÜG.2 die zweiten Signale n.2.1, T.2b.1, a_{y}.Ü2.1 und die weiteren zweiten Signale n.2.2, T.2a.2, a_{y}.Ü2.2 über den Gerätebus GBUS.Ü an das eine kombinierte Steuer- und Überwachungsgeräte SG/ÜG.1. Außerdem übermittelt das weitere kombinierte Steuer- und Überwachungsgerät SG/ÜG.2 auch die Signale n.4.1, T.1b.1, T.3b.1, T.4b.1, n.4.2, T.1a.2, T.3a.2, T.4a.2 über den Gerätebus GBUS.Ü an das eine kombinierte Steuer- und Überwachungsgeräte SG/ÜG.1.

Jeder der Beschleunigungssensoren 49 bis 52 ist derart an dem ihm zugeordneten Drehgestellrahmen 16 bzw. 17 angeordnet, dass seine Detektionsrichtung in Querrichtung y des Schienenfahrzeugs verläuft.

Dabei sind die ersten Beschleunigungssensoren 49 bzw. 51 jeweils an einem ersten 157 bzw. 159 der sich in Fahrtrichtung x des Schienenfahrzeugs erstreckenden Langträger des jeweiligen Drehgestellrahmen, insbesondere an einem der Außenseite des ersten Rades 32 bzw. 36 des jeweiligen Drehgestells gegenüberliegenden Endabschnitt 199 bzw. 203 dieses ersten Langträgers, angeordnet.

Die zweiten Beschleunigungssensoren 50 bzw. 52 sind jeweils an dem zweiten 158 bzw. 160 der sich in Fahrtrichtung x des Schienenfahrzeugs erstreckenden Langträger des jeweiligen Drehgestellrahmen, insbesondere an einem zweiten Endabschnitt 200 bzw. 204 dieses zweiten Langträgers, der dem ersten Endabschnitt des ersten Langträgers bezogen auf die Mittelachse A.1 bzw. A.2 des Drehgestellrahmens 16 bzw. 17 diagonal gegenüberliegt, angeordnet.

Wie bereits erwähnt, umfasst die erfindungsgemäße Vorrichtung 48 Drehgeschwindigkeitssignalleitungen, Temperatursignalleitungen und Beschleunigungssignalleitungen. Außerdem umfasst die erfindungsgemäße Vorrichtung 48 Klemmkästen 207 bis 214, die an den Endabschnitten 199 bis 206 der Langträger angeordnet sind.

Dabei ist der erste Drehgeschwindigkeitssensor 57 mittels einer ersten 65 der Drehgeschwindigkeitssignalleitungen, der erste Temperatursensor 73 mittels einer ersten 89 der Temperatursignalleitungen und der erste 49 der Beschleunigungssensoren mittels einer ersten 53 der Beschleunigungssignalleitungen an das eine kombinierte Steuer- und Überwachungsgerät SG/ÜG.1 angeschlossen. Im Zuge der drei ersten Signalleitungen 65, 73 und 89 ist ein erster 207 der Klemmkästen angeordnet. Die drei ersten Signalleitungen 65, 73 und 89 sind gemeinsam als ein erster Kabelstrang vom ersten Klemmkasten 207 bis zu dem einen kombinierten Steuer- und Überwachungsgerät SG/ÜG.1 verlegt.

In gleicher Weise sind der weitere erste Drehgeschwindigkeitssensor 61 mittels einer weiteren ersten 69 der Drehgeschwindigkeitssignalleitungen, der weitere erste Temperatursensor 85 mittels einer weiteren ersten 101 der Temperatursignalleitungen und der weitere erste 51 der Beschleunigungssensoren mittels einer weiteren ersten 55 der Beschleunigungssignalleitungen an das eine kombinierte Steuer- und Überwachungsgerät SG/ÜG.1 angeschlossen. Im Zuge der drei weiteren ersten Signalleitungen 69, 101 und 55 ist ein weiterer erster 211 der Klemmkästen angeordnet. Die drei weiteren ersten Signalleitungen 69, 101 und 55 sind gemeinsam als ein weiterer erster Kabelstrang vom weiteren ersten Klemmkasten 211 bis zu dem einen kombinierten Steuer- und Überwachungsgerät SG/ÜG.1 verlegt

Außerdem sind der zweite Drehgeschwindigkeitssensor 58 mittels einer zweiten 66 der Drehgeschwindigkeitssignalleitungen, der zweite Temperatursensor 82 mittels einer zweiten 98 der Temperatursignalleitungen und der zweite Beschleunigungssensor 50 mittels einer zweiten 54 der Beschleunigungssignalleitungen an das weitere kombinierte Steuer- und Überwachungsgerät SG/ÜG.2 angeschlossen. Im Zuge der drei zweiten Signalleitungen 58, 98 und 54 ist wiederum ein zweiter 208 der Klemmkästen angeordnet. Die drei zweiten Signalleitungen sind gemeinsam als ein zweiter Kabelstrang vom zweiten Klemmkasten 208 bis zu dem weiteren kombinierten Steuer- und Überwachungsgerät SG/ÜG.2 verlegt.

In gleicher Weise sind der weitere zweite Drehgeschwindigkeitssensor 62 mittels einer weiteren zweiten 70 der Drehgeschwindigkeitssignalleitungen, der weitere zweite Temperatursensor 78 mittels einer weiteren zweiten 94 der Temperatursignalleitungen und der weitere zweite Beschleunigungssensor 52 mittels einer weiteren zweiten 56 der Beschleunigungssignalleitungen an das weitere kombinierte Steuer- und Überwachungsgerät SG/ÜG.2 angeschlossen. Im Zuge der drei zweiten Signalleitungen 70, 94 und 56 ist wiederum ein weiterer zweiter 212 der Klemmkästen angeordnet. Die drei weiteren zweiten Signalleitungen 70, 94 und 56 sind gemeinsam als ein weiterer zweiter Kabelstrang vom zweiten Klemmkasten 208 bis zu dem weiteren kombinierten Steuer- und Überwachungsgerät SG/ÜG.2 verlegt.

Der erste Klemmkasten 207 ist an dem ersten Langträger 157 des Drehgestellrahmens 16 befestigt und der zweite Klemmkasten 208 ist an dem zweiten Langträger 158 des Drehgestellrahmens 16 befestigt.

In gleicher Weise ist der weitere erste Klemmkasten 211 an dem ersten Langträger 159 des Drehgestellrahmens 17 befestigt und der weitere zweite Klemmkasten 212 ist an dem zweiten Langträger 160 des Drehgestellrahmens 17 befestigt.

Während gemäß Figur 7 bei der Ausführungsform 48 der erfindungsgemäßen Vorrichtung die Beschleunigungssensoren 49 bis 52 unmittelbar an den Langträgern 157 bis 160 befestigt sind, sind die Beschleunigungssensoren 49' bis 52' bei der in der Figur 8 gezeigten modifizierten Ausführungsform 48' der erfindungsgemäßen Vorrichtung in den Klemmkästen 207, 208, 211, 212 angeordnet. Der erste Beschleunigungssensor 49' ist also in dem ersten Klemmkasten 207 angeordnet und der zweite Beschleunigungssensor 50' ist in dem zweiten Klemmkasten 208 angeordnet. Außerdem ist der weitere erste Beschleunigungssensor 51' in dem Klemmkasten 211 angeordnet und der weitere zweite Beschleunigungssensor 52' ist in dem Klemmkasten 212 angeordnet.

Gemäß Figur 4 weist die erfindungsgemäße Vorrichtung 48 einen dritten Drehgeschwindigkeitssensor 59 auf, der an einem ersten Radsatzlager 22 des zweiten Radsatzes angeordnet ist und ein drittes Drehgeschwindigkeitssignal n.3.1 an das eine elektronische Steuergerät SG.1 ausgibt. Außerdem weist die Vorrichtung einen vierten Drehgeschwindigkeitssensor 60 auf, der an einem zweiten Radsatzlager 21 des ersten Radsatzes angeordnet ist und ein viertes Drehgeschwindigkeitssignal n.4.1 an das weitere elektronische Steuergerät SG.2 ausgibt.

In gleicher Weise ist ein weiterer dritter Drehgeschwindigkeitssensor 63 vorgesehen, der an einem ersten Radsatzlager 26 des zweiten Radsatzes des weiteren Drehgestells angeordnet ist und ein weiteres drittes Drehgeschwindigkeitssignal n.3.2 an das eine elektronische Steuergerät SG.1 ausgibt. Ein weiterer vierter Drehgeschwindigkeitssensor 64 ist an dem zweiten Radsatzlager 25 des ersten Radsatzes des weiteren Drehgestells angeordnet und gibt ein weiteres viertes Drehgeschwindigkeitssignal n.4.2 an das weitere elektronische Steuergerät SG.2 aus.

Von den sechzehn Temperatursensoren 73 bis 88 sind an jedem der Radsatzlager der Radsätze jeweils zwei angeordnet, wobei jeweils einer der beiden Temperatursensoren, die einem Radsatz zugeordnet sind, sein Temperatursignal an das eine elektronische Überwachungsgerät ÜG.1 ausgibt und der jeweils zweite Temperatursensor sein Temperatursignal an das zweite elektronische Überwachungsgerät ÜG.2 ausgibt.

Wie bereits erwähnt, sind die dritten und vierten Drehgeschwindigkeitssensoren mittels Drehgeschwindigkeitssignalleitungen 67, 68 bzw. 71, 72 mit den ihnen zugeordneten Überwachungsgeräten verbunden.

Die zusätzlichen Temperatursensoren 73 bis 88 sind entsprechend über die Temperatursignalleitungen 89 bis 104 mit den ihnen zugeordneten Überwachungsgeräten verbunden.

Das eine elektronische Steuergeräte SG.1 gibt seine Steuersignale in Abhängigkeit eines Sollwertes aus, der von einer zentralen Steuereinheit SPCS ausgegeben wird. Dabei wird mittels der Steuersignale ein aus den ermittelten Drehgeschwindigkeitssignalen ermittelter Istwert auf den vorgegebenen Sollwert geregelt.

Die beiden kombinierten Steuer- und Überwachungsgeräte SG/ÜG.1 und SG/ÜG.2 sind über einen Datenbus in Form eines Zugbusses ZBUS, der PN-Schnittstellen 220, 221 der beiden kombinierten Steuer- und Überwachungsgeräte SG/ÜG.1 und SG/ÜG.2 mit einer PN-Schnittstelle 223 der zentrale Steuereinheit SPCS verbindet, an die zentrale Steuereinheit SPCS angeschlossen. An den Zugbus ZBUS sind außerdem auch noch ein Anzeigegerät (Display) 224 und ein Sprachausgabegerät 225 angeschlossen. Weiterhin sind die beiden kombinierten Steuer- und Überwachungsgeräte über Stromanschlüsse 226, 227 an ein Bordenergienetz 228 angeschlossen.

Wie die Figur 1 zeigt, weisen die beiden kombinierten Steuer- und Überwachungsgeräte SG/ÜG.1, SG/ÜG.2 jeweils eine I/O-Schnittstelle 229 bzw. 230, eine Kanal-Auswertungseinheit 231 bzw. 232 und eine Kanal-Zustandsbewertungseinheit 233 bzw. 234 auf.

Die Abschnitte der Signalleitungen, die jeweils eine der Steckverbindungen 153 bis 156 mit einer der I/O-Schnittstellen 229 und 230 verbinden, bilden jeweils einen der hier mit den Bezugszeichen 235 bis 242 versehenen Stränge. So bilden beispielsweise die Abschnitte der Signalleitungen, die die Steckverbindung 153 mit der I/O-Schnittstelle 229 verbinden, einen erster 235 der Stränge, über den die Signale der Sensoren 49, 57, 73 und 76 zu der I/O-Schnittstelle 229 gelangen.

Wie die Figur 1 weiterhin zeigt, weisen die beiden kombinierten Steuer- und Überwachungsgeräte SG/ÜG.1, SG/ÜG.2 ferner jeweils eine Gerätebus-Schnittstelle 243 bzw. 244 auf, über die sie mit dem GBUS.Ü verbunden sind.

Von der I/O-Schnittstelle 229 gelangen die dort eingehenden Signale über die Kanal-Auswertungseinheit 231 und die Kanal-Zustandsbewertungseinheit 233 zum Überwachungsgerät ÜG.1.

Von der I/O-Schnittstelle 230 gelangen die dort eingehenden Signale über die Kanal-Auswertungseinheit 232 und die Kanal-Zustandsbewertungseinheit 234 zum Überwachungsgerät ÜG.2.

Von der I/O-Schnittstelle 229 gelangen die dort eingehenden Signale außerdem über die Kanal-Auswertungseinheit 231 zur Gerätebus-Schnittstelle 243 und von dort über den Gerätebus GBUS.Ü zur Gerätebus-Schnittstelle 244.

Von der I/O-Schnittstelle 230 gelangen die dort eingehenden Signale über die Kanal-Auswertungseinheit 232 zur Gerätebus-Schnittstelle 244 und von dort über den Gerätebus GBUS.Ü zur Gerätebus-Schnittstelle 243.

Von der Gerätebus-Schnittstelle 243 gelangen die dort eingehenden Signale über die Kanal-Zustandsbewertungseinheit 233 zum Überwachungsgerät ÜG.1.

Von der Gerätebus-Schnittstelle 244 gelangen die dort eingehenden Signale über die Kanal-Zustandsbewertungseinheit 234 zum Überwachungsgerät ÜG.2.

Die Überwachungsgeräte ÜG.1 und ÜG.2 erzeugen auf der Basis der dort jeweils eingehenden Signale Warn- und/oder Alarmsignale, die in einer Auswerteeinheit 245 der zentralen Steuereinheit SPCS ausgewertet werden, wobei die zentrale Steuereinheit SPCS im Ergebnis der Auswertung beispielsweise eine Reduzierung der maximalen Geschwindigkeit des Schienenfahrtzeugs (Zuges) und/oder die Ausgabe von Meldungen über das Anzeigegerät 224 und/oder das Sprachausgabegerät 225 veranlassen kann.

Wie die Figur 9 beispielhaft anhand des Wagens 3 zeigt, sind bei den einzelnen Wagen die elektronischen Diagnosegeräte DG.1 und DG.2 am Fahrwerk angeordnet. Dabei ist das eine elektronische Diagnosegerät DG.1 jeweils an dem einen Drehgestell 16 angeordnet. Das weitere elektronische Diagnosegerät DG.2 ist jeweils an dem zweiten Drehgestell 17 angeordnet.

Die Diagnosegeräte weisen jeweils einen separaten Stromanschluss 246 bzw. 247 auf und sind über Verbindungsleitungen 248, 249 und einen Stromwandler 250 an das Bordenergienetz 228 angeschlossen.

Die Diagnosegeräte weisen weiterhin jeweils eine Gerätebus-Schnittstelle 251 bzw. 252 auf. Ferner weisen die beiden kombinierten Steuer- und Überwachungsgeräte SG/ÜG.1, SG/ÜG.2 jeweils eine Gerätebus-Schnittstelle 253 bzw. 254 auf, wobei die Diagnosegerät DG.1 und DG.2 und die beiden kombinierten Steuer- und Überwachungsgeräte SG/ÜG.1, SG/ÜG.2 mittels ihrer Schnittstellen 250 bis 254 an einen Datenbus in Form eines weiteren Gerätebusses zur Diagnose GBUS.D angeschlossen sind.

An jedem der Radsatzlager 20 bis 27 der Drehgestelle 5, 6 ist jeweils einer der mit den Bezugszeichen 105 bis 108 bzw. 117 bis 120 bezeichneten Beschleunigungssensoren zur Fahrwerksdiagnose derart angeordnet, dass seine Detektionsrichtung in Längsrichtung x des Schienenfahrzeugs verläuft.

Vier - hier mit den Bezugszeichen 113 bis 116 bezeichnete - der Beschleunigungssensoren zur Fahrwerksdiagnose sind an dem Drehgestellrahmen 16 und weitere vier - hier mit den Bezugszeichen 125 bis 128 bezeichnete - der Beschleunigungssensoren zur Fahrwerksdiagnose sind an dem Drehgestellrahmen 17 angeordnet.

Von den vier Beschleunigungssensoren 113 bis 116 ist ein erster 115 an dem sich in Fahrtrichtung des Schienenfahrzeugs erstreckenden ersten Langträger 157 des Drehgestellrahmens 16 an dem Endabschnitt 201 angeordnet. Ein zweiter 116 ist an dem sich in Fahrtrichtung des Schienenfahrzeugs erstreckenden zweiten Langträger 158 des Drehgestellrahmens 16 an dem Endabschnitt 202 angeordnet. Ein dritter 113 ist mittig an dem ersten Langträger 157 angeordnet ist und ein vierter 114 ist mittig an dem zweiten Langträger 158 angeordnet.

Von den vier Beschleunigungssensoren 125 bis 128 ist ein erster 127 an dem sich in Fahrtrichtung des Schienenfahrzeugs erstreckenden ersten Langträger 159 des Drehgestellrahmens 17 an dem Endabschnitt 205 angeordnet. Ein zweiter 128 ist an dem sich in Fahrtrichtung des Schienenfahrzeugs erstreckenden zweiten Langträger 160 des Drehgestellrahmens 17 an dem Endabschnitt 206 angeordnet. Ein dritter 125 ist mittig an dem ersten Langträger 159 angeordnet ist und ein vierter 126 ist mittig an dem zweiten Langträger 160 angeordnet.

An den Endabschnitten 201, 202, 205, 206 der Längträger sind die Beschleunigungssensoren 115, 116, 127, 128 derart angeordnet, dass ihre Detektionsrichtung in Hochrichtung z des Schienenfahrzeugs verläuft.

Mittig an den Längträgern sind die Beschleunigungssensoren 113, 114, 125, 126 derart angeordnet, dass ihre Detektionsrichtung in Längsrichtung x des Schienenfahrzeugs verläuft.

Jeder der Achsen 28 bis 31 eines Wagens ist ein Motor 257 bis 260 zugeordnet, der über ein Getriebe 261 bis 264 die jeweilige Achse antreibt. An jedem dieser Motoren 257 bis 260 und an jedem dieser Getriebe 261 bis 264 ist von den hier mit den Bezugszeichen 109 bis 112, 121 bis 124 bezeichneten Beschleunigungssensoren zur Fahrwerksdiagnose jeweils einer derart angeordnet, dass seine Detektionsrichtung in Längsrichtung x des Schienenfahrzeugs verläuft.

Die Diagnosegeräte DG.1 und DG.2 sind jeweils geeignet ausgebildet, die Beschleunigungssignale einem Diagnoseverfahren zu unterziehen und im Ergebnis des Diagnoseverfahrens Diagnosedaten zu generieren. Das Diagnoseverfahren umfasst eine Schwingungsanalyse der Beschleunigungssignale. Die Schwingungsanalyse kann beispielsweise auf der Basis einer Fouriertransformation erfolgen.

Die beiden elektronischen Diagnosegeräte DG.1 und DG.2 sind, insbesondere zur Übertragung der Diagnosedaten, über den weiteren Gerätebus GBUS.D und über die beiden kombinierten Steuer- und Überwachungsgeräte SG/ÜG.1, SG/ÜG.2, die dabei lediglich als Gateway dienen, an den Zugbus ZBUS des Schienenfahrzeugs angeschlossen.

Die Diagnosegeräte DG.1 und DG.2 sind geeignet ausgebildet, die Diagnosedaten zu speichern. Zur Speicherung der Diagnosedaten kann aber auch ein an den weiteren Gerätebus GBUS.D oder den Zugbus ZBUS angeschlossenes weiteres Gerät vorgesehen sein.

## Patentansprüche

1. Vorrichtung (48, 48') für ein Schienenfahrzeug (1),
- die eine Steuereinrichtung (SE) mit einem elektronischen Steuergerät (SG.1) und einem ersten Drehgeschwindigkeitssensor (57) und eine Überwachungseinrichtung (ÜE) mit einem elektronischen Überwachungsgerät (ÜG.1), einem ersten Temperatursensor (73) und einem ersten Beschleunigungssensor (49; 49') aufweist, wobei das eine elektronischen Steuergerät (SG.1) und das eine elektronische Überwachungsgerät (ÜG.1) zu einer baulichen Einheit zusammengefasst sind, die ein kombiniertes Steuer- und Überwachungsgerät (SG/ÜG.1) bildet, und wobei die ersten Sensoren (57, 73, 49; 49') an einem ersten Drehgestell (5) eines Wagens (3) des Schienenfahrzeugs (1) anzuordnen sind und erste Signale (n.1.1, T.1a.1, a_{y}.Ü1.1; a'_{y}.Ü1.1) an das kombinierte Steuer- und Überwachungsgerät (SG/ÜG.1) ausgeben, und
- bei der die Steuereinrichtung (SE) einen weiteren zweiten Drehgeschwindigkeitssensor (62) und die Überwachungseinrichtung (ÜE) einen weiteren zweiten Temperatursensor (78) und einen weiteren zweiten Beschleunigungssensor (52; 52') aufweist, wobei die weiteren zweiten Sensoren (62, 78, 52; 52') an einem weiteren Drehgestell (6) des einen Wagens (3) anzuordnen sind und weitere zweite Signale (n.2.2, T.2a.2, a_{y.}Ü2.2; a'_{y}.Ü2.2) ausgeben, **dadurch gekennzeichnet**, das s die Steuereinrichtung (SE) ein weiteres elektronisches Steuergerät (SG.2) und ein weiteres elektronisches Überwachungsgerät (ÜG.2) aufweist, die zu einer weiteren baulichen Einheit zusammengefasst sind, die ein weiteres kombiniertes Steuer- und Überwachungsgerät (SG/ÜG.2) bildet, wobei die weiteren zweiten Sensoren (62, 78, 52; 52') ihre weiteren zweiten Signale (n.2.2, T.2a.2, a_{y.}Ü2.2; a'_{y}.Ü2.2) an das weitere kombinierte Steuer- und Überwachungsgerät ausgeben (SG/ÜG.2).

2. Vorrichtung (48, 48') nach Anspruch 1,
**dadurch gekennzeichnet,**
- **dass** die Steuereinrichtung (SE) einen zweiten Drehgeschwindigkeitssensor (58) und die Überwachungseinrichtung (ÜE) einen zweiten Temperatursensor (82) und einen zweiten Beschleunigungssensor (50; 50') aufweist, wobei die zweiten Sensoren (58, 82, 50; 50') an dem einen Drehgestell (5) des Wagens (3) des Schienenfahrzeugs anzuordnen sind und zweite Signale (n.2.1, T.2b.1, a_{y}.Ü2.1; a'_{y}.Ü2.1) an das weitere kombinierte Steuer- und Überwachungsgerät (SG/ÜG.2) ausgeben.

3. Vorrichtung (48, 48') nach einem der Ansprüche 1 oder 2, **dadurch gekennzeichnet,**
- **dass** die Steuereinrichtung (SE) einen weiteren ersten Drehgeschwindigkeitssensor (61) und die Überwachungseinrichtung (ÜE) einen weiteren ersten Temperatursensor (85) und einen weiteren ersten Beschleunigungssensor (51; 51') aufweist, wobei die weiteren ersten Sensoren (61, 85, 51; 51') an dem weiteren Drehgestell (6) des Wagens des Schienenfahrzeugs anzuordnen sind und weitere erste Signale (n.1.2, T.1b.2, a_{y}.Ü1.2; a'_{y}.Ü1.2) an das eine kombinierte Steuer- und Überwachungsgerät (SG/ÜG.1) ausgeben.

4. Vorrichtung (48, 48') nach einem der Ansprüche 1 bis 3, **dadurch gekennzeichnet, dass**
- die beiden kombinierte Steuer- und Überwachungsgeräte (SG/ÜG.1, SG/ÜG.2) über einen Gerätebus (GBUS.Ü) verbunden sind,
- wobei das eine kombinierte Steuer- und Überwachungsgerät (SG/ÜG.1) die ersten Signale (n.1.1, T.1a.1, a_{y}.Ü1.1; a'_{y}.Ü1.1) und/oder die weiteren ersten Signale (n.1.2, T.1b.2, a_{y}.Ü1.2; a'_{y}.Ü1.2) über den Gerätebus (GBUS.Ü) an das weitere kombinierte Steuer- und Überwachungsgeräte (SG/ÜG.2) übermittelt und/oder
- wobei das weitere kombinierte Steuer- und Überwachungsgerät (SG/ÜG.2) die zweiten Signale (n.2.1, T.2b.1, a_{y}.Ü2.1; a'_{y}.Ü2.1) und/oder die weiteren zweiten Signale (n.2.2, T.2a.2, a_{y.}Ü2.2; a'_{y}.Ü2.2) über den Gerätebus (GBUS.Ü) an das eine kombinierte Steuer- und Überwachungsgeräte (SG/ÜG.1) übermittelt.

5. Vorrichtung (48, 48') nach einem der Ansprüche 1 bis 4, **dadurch gekennzeichnet**,
die Drehgeschwindigkeitssensoren (57, 58 sowie 61, 62,) an Radsatzlagern (20, 23 sowie 24, 27) der Drehgestelle (5 sowie 6) anzuordnen sind und Drehgeschwindigkeitssignale (n.1.1, n.2.1 sowie n.1.2, n.2.2) an die kombinierten Steuer- und Überwachungsgeräte (SG/ÜG.1 sowie SG/ÜG.2) ausgeben.

6. Vorrichtung (48, 48') nach einem der Ansprüche 1 bis 5, **dadurch gekennzeichnet**,
die Temperatursensoren (73, 82 sowie 85, 78) an Radsatzlagern (20, 23 sowie 24, 27) der Drehgestelle (5 sowie 6) anzuordnen sind und Temperatursignale (T.1a.1, T.2b.1 sowie T.1b.2, T.2a.2) an die kombinierten Steuer- und Überwachungsgeräte (SG/ÜG.1 sowie SG/ÜG.2) ausgeben.

7. Vorrichtung (48, 48') nach einem der Ansprüche 1 bis 6, **dadurch gekennzeichnet**,
die Beschleunigungssensoren (49; 49', 50; 50' sowie 51; 51', 52; 52') an Drehgestellrahmen (16 sowie 17) der Drehgestelle (5 sowie 6) anzuordnen sind, insbesondere derart, dass ihre Detektionsrichtungen in Querrichtung (y) des Schienenfahrzeugs (1) verlaufen, und Beschleunigungssignale (a_{y}.Ü1.1; a'_{y}.Ü1.1, a_{y}.Ü2.1; a'_{y}.Ü2.1 sowie a_{y}.Ü1.2; a'_{y}.Ü1.2, a_{y.}Ü2.2; a'_{y}.Ü2.2) an die kombinierten Steuer- und Überwachungsgeräte (SG/ÜG.1 sowie SG/ÜG.2) ausgeben.

8. Vorrichtung (48, 48') nach einem der Ansprüche 1 bis 7, **dadurch gekennzeichnet, dass**
- dass die Steuereinrichtung (SE) einen dritten Drehgeschwindigkeitssensor (59) und die Überwachungseinrichtung (ÜE) einen dritten Temperatursensor (75) aufweist, wobei die dritten Sensoren (59, 75) an dem einen Drehgestell (5) des Wagens des Schienenfahrzeugs anzuordnen sind und dritte Signale (n.3.1, T.3a.1) an das eine kombinierte Steuer- und Überwachungsgerät (SG/ÜG.1) ausgeben, und/oder
- dass die Steuereinrichtung (SE) einen weiteren dritten (Drehgeschwindigkeitssensor (63) und die Überwachungseinrichtung (ÜE) einen weiteren dritten Temperatursensor (87) aufweist, wobei die weiteren dritten Sensoren (63, 87) an dem weiteren Drehgestell (6) des Wagens des Schienenfahrzeugs anzuordnen sind und weitere dritte Signale (n.3.2, T.3b.2) an das eine kombinierte Steuer- und Überwachungsgerät (SG/ÜG.1) ausgeben.

9. Vorrichtung (48, 48') nach einem der Ansprüche 1 bis 8, **dadurch gekennzeichnet, dass**
- dass die Steuereinrichtung (SE) einen vierten Drehgeschwindigkeitssensor (60) und die Überwachungseinrichtung (ÜE) einen vierten Temperatursensor (84) aufweist, wobei die vierten Sensoren (60, 84) an dem einen Drehgestell (5) des Wagens des Schienenfahrzeugs angeordnet sind und vierte Signale (n.4.1, T.4b.1) an das weitere kombinierte Steuer- und Überwachungsgerät (SG/ÜG.2) ausgeben, und/oder
- dass die Steuereinrichtung (SE) einen weiteren vierten Drehgeschwindigkeitssensor (64) und die Überwachungseinrichtung (ÜE) einen weiteren vierten Temperatursensor (80) aufweist, wobei die weiteren vierten Sensoren (64, 80) an dem weiteren Drehgestell (6) des Wagens des Schienenfahrzeugs anzuordnen sind und weitere vierte Signale (n.4.2, T.4a.2) an das weitere kombinierte Steuer- und Überwachungsgerät (SG/ÜG.2) ausgeben.

10. Vorrichtung (48, 48') nach einem der Ansprüche 1 bis 9, **dadurch gekennzeichnet, dass** die Überwachungseinrichtung (ÜE) an jedem Drehgestell (5 sowie 6) vier zusätzliche Temperatursensoren (74, 76, 81, 83 sowie 86, 88, 77, 79) aufweist, wobei jeweils zwei (74, 76 sowie 86, 88) der vier zusätzlichen Temperatursensoren jedes der Drehgestelle (5 sowie 6) ihre Signale an das eine kombinierte Steuer- und Überwachungsgerät (SG/ÜG.1) ausgeben, und wobei jeweils die anderen zwei (81, 83 sowie 77, 79) der vier zusätzlichen Temperatursensoren jedes der Drehgestelle (5 sowie 6) ihre Signale an das weitere kombinierte Steuer- und Überwachungsgerät (SG/ÜG.2) ausgeben.

11. Vorrichtung (48; 48') nach einem der Ansprüche 1 bis 10, **dadurch gekennzeichnet, dass** die ersten Beschleunigungssensoren (49, 51; 49', 51') jeweils an einem sich in Fahrtrichtung (x) des Schienenfahrzeugs (1) erstreckenden ersten Langträger (157, 159) des jeweiligen Drehgestellrahmen (16, 17), insbesondere an einem der Außenseite eines ersten Rades (32, 36) des jeweiligen Drehgestells (5, 6) gegenüberliegenden Endabschnitt (199, 203) dieses ersten Langträgers, anzuordnen sind.

12. Vorrichtung (48; 48') nach einem der Ansprüche 1 bis 11 **dadurch gekennzeichnet, dass** die zweiten Beschleunigungssensoren (50, 52; 50', 52') jeweils an einem sich in Fahrtrichtung (x) des Schienenfahrzeugs (1) erstreckenden zweiten Langträger (158, 160) des jeweiligen Drehgestellrahmen (16, 17), insbesondere an einem zweiten Endabschnitt (200, 204) dieses zweiten Langträgers, der dem ersten Endabschnitt (199, 203) des ersten Langträgers bezogen auf die Mittelachse (A.1, A.2) des Drehgestellrahmens (16, 17) diagonal gegenüber liegt, anzuordnen sind.

13. Vorrichtung (48; 48') nach einem der Ansprüche 1 bis 12, **dadurch gekennzeichnet, dass**
- der erste Drehgeschwindigkeitssensor (57 bzw. 61) mittels einer erste Drehgeschwindigkeitssignalleitung (65 bzw. 69), der erste Temperatursensor (73 bzw. 85) mittels einer ersten Temperatursignalleitung (89 bzw. 101) und der erste Beschleunigungssensor (49; 49' bzw. 51; 51') mittels einer ersten Beschleunigungssignalleitung (53 bzw. 55) an das eine kombinierte Steuer- und Überwachungsgerät (SG/ÜG.1) angeschlossen sind,
- wobei im Zuge der drei ersten Signalleitungen ein erster Klemmkasten (207 bzw. 211) angeordnet ist.

14. Vorrichtung (48; 48') nach einem der Ansprüche 1 bis 13, **dadurch gekennzeichnet, dass**
- der zweite Drehgeschwindigkeitssensor (58 bzw. 62) mittels einer zweiten Drehgeschwindigkeitssignalleitung(66 bzw. 70), der zweite Temperatursensor (82 bzw. 78) mittels einer zweiten Temperatursignalleitung (98 bzw. 94) und der zweite Beschleunigungssensor (50; 50' bzw. 52; 52') mittels einer zweiten Beschleunigungssignalleitung (54 bzw. 56) an das weitere kombinierte Steuer- und Überwachungsgerät (SG/ÜG.2) angeschlossen sind,
- wobei im Zuge der drei zweiten Signalleitungen ein zweiter Klemmkasten (208 bzw. 212) angeordnet ist.

15. Vorrichtung (48') nach einem der Ansprüche 13 oder 14, **dadurch gekennzeichnet, dass** der erste Klemmkasten (207 bzw. 211) an dem ersten Langträger (157 bzw. 159) befestigbar ist, wobei der erste Beschleunigungssensor (49' bzw. 51') in dem ersten Klemmkasten (207 bzw. 211) angeordnet ist und/oder dass der zweite Klemmkasten (208 bzw. 212) an dem zweiten Langträger (158 bzw. 160) befestigbar ist, wobei der zweite Beschleunigungssensor (50' bzw. 52') in dem zweiten Klemmkasten (208 bzw. 212) angeordnet ist.

16. Schienenfahrzeug (1) mit zumindest einem Wagen (2; 3; 4), **dadurch gekennzeichnet, dass** der zumindest eine Wagen eine Vorrichtung (48, 48') nach einem der Ansprüche 1 bis 15 aufweist.

## Claims

1. Device (48, 48') for a rail vehicle (1),
- which has a control apparatus (SE) with an electronic control device (SG.1) and a first rotational speed sensor (57) and a monitoring apparatus (ÜE) with an electronic monitoring device (ÜG.1), a first temperature sensor (73) and a first acceleration sensor (49; 49'), wherein the one electronic control device (SG.1) and the one electronic monitoring device (ÜG.1) are combined to form a structural unit which forms a combined control and monitoring device (SG/ÜG.1), and wherein the first sensors (57, 73, 49; 49') are to be arranged on a first bogie (5) of a car (3) of the rail vehicle (1) and emit first signals (n.1.1, T.1a.1, a_{y}.Ü1.1; a'_{y}.Ü1.1; to the combined control and monitoring device (SG/ÜG.1), and
- in which the control apparatus (SE) has a further second rotational speed sensor (62) and the monitoring apparatus (ÜE) has a further second temperature sensor (78) and a further second acceleration sensor (52; 52'), wherein the further second sensors (62, 78, 52; 52') are to be arranged on a further bogie (6) of the one car (3) and emit further second signals (n.2.2, T.2a.2, a_{y}.Ü2.2; a'_{y}.Ü2.2),
**characterised in that**
the control apparatus (SE) has a further electronic control device (SG.2) and a further electronic monitoring device (ÜG.2) which are combined to form a further structural unit which forms a further combined control and monitoring device (SG/ÜG.2), wherein the further second sensors (62, 78, 52; 52') emit their further second signals (n.2.2, T.2a.2, a_{y}.Ü2.2; a'_{y}.Ü2.2) to the further combined control and monitoring device (SG/ÜG.2).

2. Device (48, 48') according to claim 1,
**characterised in that**
- the control apparatus (SE) has a second rotational speed sensor (58) and the monitoring apparatus (ÜE) has a second temperature sensor (82) and a second acceleration sensor (50; 50'), wherein the second sensors (58, 82, 50; 50') are to be arranged on the one bogie (5) of the car (3) of the rail vehicle and emit second signals (n.2.1, T.2b.1, a_{y}.Ü2.1; a'_{y}.Ü2.1) to the further combined control and monitoring device (SG/ÜG.2).

3. Device (48, 48') according to one of claims 1 or 2, **characterised in that**
- the control apparatus (SE) has a further first rotational speed sensor (61) and the monitoring apparatus (ÜE) has a further first temperature sensor (85) and a further first acceleration sensor (51; 51'), wherein the further first sensors (61, 85, 51; 51') are to be arranged on the further bogie (6) of the car of the rail vehicle and emit further first signals (n.1.2, T.1b.2, a_{y}.Ü1.2; a'_{y}.Ü1.2) to the one combined control and monitoring device (SG/ÜG.1).

4. Device (48, 48') according to one of claims 1 to 3, **characterised in that**
- the two combined control and monitoring devices (SG/ÜG.1, SG/ÜG.2) are connected via a device bus (GBUS.Ü),
- wherein the one combined control and monitoring device (SG/ÜG.1) transmits the first signals (n.1.1, T.1a.1, a_{y}.Ü1.1; a'_{y}.Ü1.1) and/or the further first signals (n.1.2, T.1b.2, a_{y}.Ü1.2; a'_{y}.Ü1.2) via the device bus (GBUS.Ü) to the further combined control and monitoring devices (SG/ÜG.2) and/or
- wherein the further combined control and monitoring device (SG/ÜG.2) transmits the second signals (n.2.1, T.2b.1, a_{y}.Ü2.1; a'_{y}.Ü2.1) and/or the further second signals (n.2.2, T.2a.2, a_{y}.Ü2.2; a'_{y}.Ü2.2) via the device bus (GBUS.Ü) to the one combined control and monitoring device (SG/ÜG.1).

5. Device (48, 48') according to one of claims 1 to 4, **characterised in that**
the rotational speed sensors (57, 58 and 61, 62,) are to be arranged on wheelset bearings (20, 23 and 24, 27) of the bogies (5 and 6) and emit rotational speed signals (n.1.1, n.2.1 and n.1.2, n.2.2) to the combined control and monitoring devices (SG/ÜG.1 and SG/ÜG.2).

6. Device (48, 48') according to one of claims 1 to 5, **characterised in that**
the temperature sensors (73, 82 and 85, 78) are to be arranged on wheelset bearings (20, 23 and 24, 27) of the bogies (5 and 6) and emit temperature signals (T.1a.1, T.2b.1 and T.1b.2, T.2a.2) to the combined control and monitoring devices (SG/ÜG.1 and SG/ÜG.2).

7. Device (48, 48') according to one of claims 1 to 6, **characterised in that**
the acceleration sensors (49; 49', 50; 50' and 51; 51', 52; 52') are to be arranged on bogie frames (16 and 17) of the bogies (5 and 6), in particular such that their detection directions run in the transverse direction (y) of the rail vehicle (1), and emit acceleration signals (a_{y}.Ü1.1; a'_{y}.Ü1.1, a_{y}.Ü2.1; a'_{y}.Ü2.1 and a_{y}.Ü1.2; a'_{y}.Ü1.2, a_{y}.Ü2.2; a'_{y}.Ü2.2) to the combined control and monitoring devices (SG/ÜG.1 and SG/ÜG.2).

8. Device (48, 48') according to one of claims 1 to 7, **characterised in that**
- the control apparatus (SE) has a third rotational speed sensor (59) and the monitoring device (UE) has a third temperature sensor (75), wherein the third sensors (59, 75) are to be arranged on the one bogie (5) of the car of the rail vehicle and emit third signals (n.3.1, T.3a.1) to the one combined control and monitoring device (SG/ÜG.1), and/or
- the control apparatus (SE) has a further third rotational speed sensor (63) and the monitoring apparatus (ÜE) has a further third temperature sensor (87), wherein the further third sensors (63, 87) are to be arranged on the further bogie (6) of the car of the rail vehicle and emit further third signals (n.3.2, T.3b.2) to the one combined control and monitoring device (SG/ÜG.1).

9. Device (48, 48') according to one of claims 1 to 8, **characterised in that**
- the control apparatus (SE) has a fourth rotational speed sensor (60) and the monitoring apparatus (ÜE) has a fourth temperature sensor (84), wherein the fourth sensors (60, 84) are to be arranged on the one bogie (5) of the car of the rail vehicle and emit fourth signals (n.4.1, T.4b.1) to the further combined control and monitoring device (SG/ÜG.2),
and/or
- the control apparatus (SE) has a further fourth rotational speed sensor (64) and the monitoring apparatus (ÜE) has a further fourth temperature sensor (80), wherein the further fourth sensors (64, 80) are to be arranged on the further bogie (6) of the car of the rail vehicle and emit further fourth signals (n.4.2, T.4a.2) to the further combined control and monitoring device (SG/ÜG.2).

10. Device (48, 48') according to one of claims 1 to 9, **characterised in that**
the monitoring apparatus (ÜE) has four additional temperature sensors (74, 76, 81, 83 and 86, 88, 77, 79) on each bogie (5 and 6), wherein in each case two (74, 76 and 86, 88) of the four additional temperature sensors of each of the bogies (5 and 6) emit their signals to the one combined control and monitoring device (SG/ÜG.1), and wherein in each case the other two (81, 83 and 77, 79) of the four additional temperature sensors of each of the bogies (5 and 6) emit their signals to the further combined control and monitoring device (SG/ÜG.2).

11. Device (48; 48') according to one of claims 1 to 10, **characterised in that**
the first acceleration sensors (49, 51; 49', 51') are each to be arranged on a first longitudinal member (157, 159) of the respective bogie frames (16, 17) extending in the direction of travel (x) of the rail vehicle (1), in particular on an end section (199, 203) of said first longitudinal member opposing the outer side of a first wheel (32, 36) of the respective bogie (5, 6).

12. Device (48; 48') according to one of claims 1 to 11, **characterised in that**
the second acceleration sensors (50, 52; 50', 52') are each to be arranged on a second longitudinal member (158, 160) of the respective bogie frames (16, 17) extending in the direction of travel (x) of the rail vehicle (1), in particular on a second end section (200, 204) of said second longitudinal member which lies diagonally opposite the first end section (199, 203) of the first longitudinal member in relation to the centre axis (A.1, A.2) of the bogie frame (16, 17).

13. Device (48; 48') according to one of claims 1 to 12, **characterised in that**
- the first rotational speed sensor (57 or 61) is connected to the one combined control and monitoring device (SG/ÜG.1) by means of a first rotational speed signal line (65 or 69), the first temperature sensor (73 or 85) is connected to the one combined control and monitoring device (SG/ÜG.1) by means of a first temperature signal line (89 or 101) and the first acceleration sensor (49; 49' or 51; 51') is connected to the one combined control and monitoring device (SG/ÜG.1) by means of a first acceleration signal line (53 or 55),
- wherein a first terminal box (207 or 211) is arranged in the course of the three first signal lines.

14. Device (48; 48') according to one of claims 1 to 13, **characterised in that**
- the second rotational speed sensor (58 or 62) is connected to the further combined control and monitoring device (SG/ÜG.2) by means of a second rotational speed signal line (66 or 70), the second temperature sensor (82 or 78) is connected to the further combined control and monitoring device (SG/ÜG.2) by means of a second temperature signal line (98 or 94) and the second acceleration sensor (50; 50' or 52; 52') is connected to the further combined control and monitoring device (SG/ÜG.2) by means of a second acceleration signal line (54 or 56),
- wherein a second terminal box (208 or 212) is arranged in the course of the three second signal lines.

15. Device (48') according to one of claims 13 or 14, **characterised in that**
the first terminal box (207 or 211) can be attached to the first longitudinal member (157 or 159), wherein the first acceleration sensor (49' or 51') is arranged in the first terminal box (207 or 211) and/or the second terminal box (208 or 212) can be attached to the second longitudinal member (158 or 160), wherein the second acceleration sensor (50' or 52') is arranged in the second terminal box (208 or 212) .

16. Rail vehicle (1) having at least one car (2; 3; 4), **characterised in that**
the at least one car has a device (48, 48') according to one of claims 1 to 15.

## Revendications

1. Système (48, 48') pour un véhicule (1) ferroviaire,
- qui a un dispositif (SE) de commande, ayant un appareil (SG.1) électronique de commande et un premier capteur (57) de vitesse de rotation et un dispositif (UE) de contrôle, ayant un appareil (ÜG.1) électronique de contrôle, un premier capteur (73) de température et un premier capteur (49; 49') d'accélération, dans lequel le un appareil (SG.1) électronique de commande et le un appareil (ÜG.1) électronique de contrôle sont rassemblés en une unité de construction, qui forme un appareil (SG/ÜG.1) combiné de commande et de contrôle, et dans lequel les premiers capteurs (57, 73, 49; 49') sont montés sur un premier boggie (5) d'une voiture (3) du véhicule (1) ferroviaire
et envoient des premiers signaux (n.1.1, T.1a.1, a_{y}.Ü1.1; a'_{y}.Ü1.1) à l'appareil (SG/ÜG.1) combiné de commande et de contrôle et
- dans lequel le dispositif (SE) de commande a un deuxième autre capteur (62) de vitesse de rotation et le dispositif (UE) de contrôle a un deuxième autre capteur (78) de température et un deuxième autre capteur (52; 52') d'accélération, les deuxièmes autres capteurs (62, 78, 52; 52') étant montés sur un autre boggie (6) de la une voiture (3) et envoyant des deuxièmes autres signaux (n.2.2, T.2a.2, a_{y}.Ü2.2; a'_{y}.Ü2.2),
**caractérisé en ce que**
le dispositif (SE) de commande a un autre appareil (SG.2) électronique de commande et un autre appareil (ÜG.2) électronique de contrôle, qui sont rassemblés en une autre unité de construction, qui forme un autre appareil (SG/ÜG.2) combiné de commande et de contrôle, les deuxièmes autres capteurs (62, 78, 52; 52') envoyant (SG/Ü.2) leurs deuxièmes autres signaux (n.2.2, T.2a.2, a_{y.}Ü2.2; a'_{y}.Ü2.2) à l'autre appareil combiné de commande et de contrôle.

2. Système (48, 48') suivant la revendication 1, **caractérisé**
- **en ce que** le dispositif (SE) de commande a un deuxième capteur (58) de vitesse de rotation et le dispositif (ÜE) de contrôle a un deuxième capteur (82) de température et un deuxième capteur (50; 50') d'accélération, les deuxièmes capteurs (58, 82, 50; 50') étant montés sur le un boggie (5) de la voiture (3) du véhicule ferroviaire et envoyant des deuxièmes signaux (n.2.1, T.2b.1, a_{y}.Ü2.1;a'_{y}.Ü2.1) à l'autre appareil (SG/ÜG.2) combiné de commande et de contrôle.

3. Système (48, 48') suivant l'une des revendications 1 ou 2,
**caractérisé**
- **en ce que** le dispositif (SE) de commande a un premier autre capteur (61) de vitesse de rotation et le dispositif (UE) de contrôle a un premier autre capteur (85) de température et un premier autre capteur (51; 51') d'accélération, les premiers autres capteurs (61, 85, 51; 51') étant montés sur l'autre boggie (6) de la voiture du véhicule ferroviaire et envoyant des premiers autres signaux (n.1.2, T.1b.2, a_{y}.Ü1.2; a'_{y}.Ü1.2) à l'appareil (SG/ÜG.1) combiné de commande et de contrôle.

4. Système (48, 48') suivant l'une des revendications 1 à 3, **caractérisé en ce que**
- les deux appareils (SG/UG.1, SG/ÜG.2) combinés de commande et de contrôle sont reliés par un bus (GBUS.Ü) d'appareil,
- dans lequel le un appareil (SG/ÜG.1) combiné de commande et de contrôle transmet les premiers signaux (n.1.1, T.1a.1, a_{y}.Ü1.1; a'_{y}.Ü1.1) et/ou les premiers autres signaux (n.1.2, T.1b.2, a_{y}.Ü1.2; a'_{y}.Ü1.2) aux autres appareils (SG/Ü.2) combinés de commande et de contrôle et/ou
- l'autre appareil (SG/Ü.2) combiné de commande et de contrôle transmet les deuxièmes signaux (n.2.1, T.2b.1, a_{y}Ü2.1; a'_{y}.Ü2.1) et/ou les deuxième autres signaux (n.2.2, T.2a.2, a_{y.}Ü2.2; a'_{y.}Ü2.2) au un appareil (SG/ÜG.1) combiné de commande et de contrôle, par un bus (GBUS.Ü) d'appareil.

5. Système (48, 48') suivant l'une des revendications 1 à 4, **caractérisé**
**en ce que** les capteurs (57, 58 ainsi que 61, 62) de vitesse de rotation sont montés sur des paliers (20, 23 ainsi que 24, 27) d'essieux des boggies (5 ainsi que 6) et envoient des signaux (n.1.1, n.2.1 ainsi que n.1.2n, n.2.2) de vitesse de rotation aux appareils (SG/ÜG.1 ainsi que SG/ÜG.2) combinés de commande et de contrôle.

6. Système (48, 48') suivant l'une des revendications 1 à 5, **caractérisé**
**en ce que** les capteurs (73, 82 ainsi que 85, 78) de température sont montés sur les paliers (20, 23 ainsi que 24, 27) d'essieux des boggies (5 ainsi que 6) et envoient des signaux (T.1a, T.2b.1 ainsi que T.1b.2, T.2a.2) de température aux appareils (SG/ÜG.1 ainsi que SG/ÜG.2) combinés de commande et de contrôle.

7. Système (48, 48') suivant l'une des revendications 1 à 6, **caractérisé en ce que** les capteurs (49; 49', 50; 50' ainsi que 51; 51', 52; 52') d'accélération sont montés sur des châssis (16 ainsi que 17) des boggies (5 ainsi que 6), notamment de manière à ce que leur direction de détection s'étende dans la direction (y) transversale du véhicule (1) ferroviaire et à envoyer des signaux (a_{y}.Ü1.1; a'y.Ü1.1, a_{y}.Ü2.1; a'_{y}.Ü2.1 ainsi que a_{y}.Ü1.2; a'_{y}.Ü1.2, a_{y.}Ü2.2; a'_{y}.Ü2.2) d'accélération aux appareils (SG/ÜG.1 ainsi que SG/ÜG.2) combinés de commande et de contrôle.

8. Système (48, 48') suivant l'une des revendications 1 à 7, **caractérisé**
- **en ce que** le dispositif (SE) de commande a un troisième capteur (59) de vitesse de rotation et le dispositif (ÜE) de contrôle a un troisième capteur (75) de température, les troisièmes capteurs (59, 75) étant montés sur le un boggie (5) de la voiture du véhicule ferroviaire et envoyant des troisièmes signaux (n.3.1, T.3a.1) au un appareil (SG/ÜFG.1) combiné de commande et de contrôle,
et/ou
- **en ce que** le dispositif (SE) de commande a un troisième autre capteur (63) de vitesse de rotation et le dispositif (ÜE) de contrôle a un troisième autre capteur (87) de température, les troisièmes autres capteurs (63, 87) étant montés sur l'autre boggie (6) de la voiture du véhicule ferroviaire et envoyant de troisièmes autres signaux (n.3.2, T.3b.2) au un appareil (SG/ÜG.1) combiné de commande et de contrôle.

9. Système (48, 48') suivant l'une des revendications 1 à 8, **caractérisé**
- **en ce que** le dispositif (SE) de commande a un quatrième capteur (60) de vitesse de rotation et le dispositif (ÜE) de contrôle a un quatrième capteur (84) de température, les quatrièmes capteurs (60, 84) étant montés sur le un boggie (5) de la voiture du véhicule ferroviaire et envoyant des quatrièmes signaux (n.4.1, T.4b.1) à l'autre appareil (SG/ÜG.2) combiné de commande et de contrôle,
et/ou
- **en ce que** le dispositif (SE) de commande a un quatrième autre capteur (64) de vitesse de rotation et le dispositif (UE) de contrôle a un quatrième autre capteur (80) de température, les quatrièmes autres capteurs (64, 80) étant montés sur l'autre boggie (6) de la voiture du véhicule ferroviaire et envoyant d'autres quatrièmes signaux (n.4.2, T.4a.2) à l'autre appareil (SG/ÜG.2) combiné de commande et de contrôle.

10. Système (48, 48') suivant l'une des revendications 1 à 9, **caractérisé**
**en ce que** le dispositif (ÜE) de contrôle a, sur chaque boggie (5 ainsi que 6), quatre capteurs (74, 76, 81, 83 ainsi que 86, 88, 77, 79) de température supplémentaires, respectivement deux (74, 76 ainsi que 86, 88) des quatre capteurs de température supplémentaires de chacun des boggies (5 ainsi que 6) envoyant leurs signaux au un appareil (SG/ÜG.1) combiné de commande et de contrôle et dans lequel, respectivement, les deux autres (81, 83 ainsi que 77, 79) des quatre capteurs de température supplémentaires de chacun des boggies (5 ainsi que 6) envoyant leurs signaux à l'autre appareil (SG/ÜG.2) combiné de commande et de contrôle.

11. Système (48, 48') suivant l'une des revendications 1 à 10,
**caractérisé en ce que**
les premiers capteurs (49, 51; 49', 51') d'accélération sont montés chacun sur un premier longeron (157, 159), s'étendant dans le sens (x) de marche du véhicule (1) ferroviaire, du châssis (16, 17) respectif de boggie, notamment sur un tronçon (199, 203) d'extrémité, opposé au côté extérieur d'une première roue (32, 36) du boggie (106) respectif, de ce premier longeron.

12. Système (48, 48') suivant l'une des revendications 1 à 11,
**caractérisé**
**en ce que** les deuxièmes capteurs (50, 52; 50', 52') d'accélération sont montés chacun sur un deuxième longeron (158, 160), s'étendant dans le sens (x) de marche du véhicule (1) ferroviaire, du châssis (16, 17) de boggie respectif, notamment sur un deuxième tronçon (200, 204) d'extrémité de ce deuxième longeron, qui, par rapport au premier tronçon (199, 203) d'extrémité du premier longeron, se trouve opposé en diagonale par rapport à l'axe (A.1, A.2) médian du châssis (16, 17) de boggie.

13. Système (48, 48') suivant l'une des revendications 1 à 12,
**caractérisé en ce que**
- le premier capteur (57) et 61) de vitesse de rotation est raccordé au moyen d'une première ligne (65 et 69) de signalisation de vitesse de rotation, le premier capteur (73 et 85) de température est raccordé au moyen d'une première ligne (89 et 101) de signalisation de température et le premier capteur (49; 49' et 51; 51') d'accélération est raccordé, au moyen d'une première ligne (53 et 55) de signalisation d'accélération, à l'appareil (SG/ÜG.1) combiné de commande et de contrôle,
- dans lequel une première boîte (207 et 211) à borne est montée dans le trajet des trois premières lignes de signalisation.

14. Système (48, 48') suivant l'une des revendications 1 à 13,
**caractérisé en ce que**
- le deuxième capteur (58 et 62) de vitesse de rotation est raccordé au moyen d'une deuxième ligne (66 et 70) de signalisation de vitesse de rotation, le deuxième capteur (82 et 78) de température est raccordé au moyen d'une deuxième ligne (98 et 94) de signalisation de température et le deuxième capteur (50; 50' et 52; 52') d'accélération est raccordé au moyen d'une deuxième ligne (54 et 56) de signalisation d'accélération à l'autre appareil (SG/ÜG.2) combiné de commande et de contrôle,
- dans lequel une deuxième boîte (208 et 212) à borne est montée dans le trajet des trois deuxièmes lignes de signalisation.

15. Système (48, 48') suivant l'une des revendications 13 ou 14,
**caractérisé en ce que**
la première boîte (207 et 211) à borne peut être fixée sur le premier longeron (157 et 159), le premier capteur (49' et 51') d'accélération étant monté dans la boîte (207 et 211) à borne et/ou **en ce que** la deuxième boîte (208 et 212) à borne peut être fixée sur le deuxième longeron (158 et 160), le deuxième capteur (50' et 52') d'accélération étant monté dans la deuxième boîte (208 et 212) à borne.

16. Véhicule (1) ferroviaire, ayant au moins une voiture (2; 3; 4),
**caractérisé en ce que**
la au moins une voiture a un système (48, 48') suivant l'une des revendications 1 à 15.
